# FASCICULE DE BREVET EUROPEEN

(11) **EP 0 921 507 B1**
(45) Date de publication et mention de la délivrance du brevet: **05.03.2008**
(21) Numéro de dépôt: 98122170.8
(22) Date de dépôt: 26.11.1998
(51) Int. Cl.: G08C 19/28

(54) **Procédé de configuration des actionneurs d'un groupe d'actionneurs**
Verfahren zum Ändern des Verhaltens eines Stellglieds einer Stellgliedgruppe
Method of changing the characteristics of an actuator in a group of actuators

(30) Priorité: 08.12.1997 FR 9715470
(43) Date de publication de la demande: 09.06.1999
(73) Titulaire: Somfy SAS, 74300 Cluses (FR)
(72) Inventeur: Gauthier, Laurent, 74300 Cluses (FR)
(74) Mandataire: Bugnion Genève

(56) Documents cités:
- GB-A- 2 287 337
- US-A- 4 529 980
- US-A- 5 453 738

## Description

L'invention a pour objet un procédé de configuration individuelle des actionneurs d'un groupe d'actionneurs disposés à distance les uns des autres, équipés chacun d'un récepteur et commandables chacun par au moins un émetteur de télécommande afin d'associer au moins un émetteur de télécommande avec au moins un actionneur.

Un tel procédé est connu du document US-A- 5 453 738 qui décrit un système de commande à distance permettant à l'usager le groupement de transmetteurs envoyant des messages codés contenant des adresses et des décodeurs qui sont couplés, par un bus, et d'une pluralité d'actionneurs. Chaque décodeur comprend une mémoire programmable qui peut être chargée en tant que table d'association.

L'invention concerne plus particulièrement une installation dans laquelle les actionneurs ne peuvent pas être individuellement l'objet d'une manoeuvre particulière, telle qu'actionnement d'un bouton-poussoir accessible au niveau de l'actionneur ou coupure de l'alimentation électrique individualisée de l'actionneur. C'est par exemple le cas d'un immeuble équipé de volets roulants motorisés logés dans des caissons équipés chacun d'un récepteur commandable au moyen d'une télécommande. Une telle installation est décrite dans le brevet FR 2 743 390. Si, dans une telle installation, on veut associer certains actionneurs avec certains boîtiers de télécommande, il est soit nécessaire d'intervenir dans le caisson, soit nécessaire de réaliser cette association en usine avant l'installation. L'accès au caisson installé est généralement difficile, de telle sorte qu'on doit le plus souvent renoncer à une configuration des actionneurs une fois que l'installation est terminée.

La présente invention a pour but, par un procédé simple, de permettre la configuration individuelle des éléments d'un groupe d'actionneurs, c'est-à-dire l'association individuelle de chacun des actionneurs avec un ou plusieurs émetteurs de télécommande, sans intervention manuelle au niveau de l'actionneur.

Le procédé selon l'invention est caractérisé en ce que, par une manoeuvre particulière, on met d'abord tous les actionneurs en état de recevoir les seuls signaux émis dans un champ de transmission réduit, qu'on approche un émetteur d'un actionneur de manière à ce qu'il reçoive les signaux émis par ledit émetteur, qu'on envoie, au moyen de l'émetteur rapproché, un signal de configuration contenant une trame d'apprentissage et d'identification de l'émetteur, que l'actionneur rétablit le champ normal de transmission entre lui-même et l'émetteur rapproché à la fin de la procédure de configuration et qu'on répète le procédé avec chaque récepteur.

Un tel procédé diffère essentiellement du procédé décrit dans le document GB-A 2 287 337 ayant pour but d'associer un récepteur-émetteur d'un véhicule particulier avec une porte de garage particulière. Dans ce cas, il convient seulement d'isoler le récepteur de ce récepteur-émetteur des autres boîtiers de commande à distance associés à chaque actionneur de porte, pendant l'apprentissage du code émis par cette commande à distance particulière. Le rétablissement du champ initial de réception n'a pas pour but de permettre la commande de plusieurs actionneurs, c'est-à-dire de plusieurs portes de garage par une seule télécommande, mais seulement de permettre la commande de l'actionneur par la voiture à une distance suffisamment grande.

La réduction du champ de transmission peut se faire soit en affaiblissant la réception par la réduction du gain des amplificateurs des récepteurs, soit par la diminution de la puissance d'émission des émetteurs.

La manière la plus simple d'envoyer un signal à tous les actionneurs est d'utiliser les fils d'alimentation électrique des actionneurs, en particulier d'utiliser la mise sous tension ou hors tension des actionneurs. La manoeuvre particulière pourrait ainsi être par exemple la première mise sous tension ou une séquence codée de coupures de l'alimentation. Dans le cas de volets roulants équipant un immeuble, on pourrait utiliser à cet effet le sectionneur général des actionneurs de l'immeuble.

Du brevet GB 2 287 337, on connaît une installation dans laquelle le champ de réception d'un récepteur est réduit temporairement par la réduction du gain de son amplificateur. De la demande de brevet WO 96/06499, on connaît un procédé de transmission d'informations entre un boîtier de télécommande et un actionneur consistant à rapprocher le boîtier de télécommande de l'actionneur et à réduire la puissance de l'émetteur du boîtier de télécommande. Dans les deux cas, on ne cherche qu'à éviter de commander intempestivement un actionneur autre que l'actionneur désiré. Il s'agit donc seulement de pallier les inconvénients d'un état de fait. Le procédé selon l'invention agit tout au contraire de façon positive pour procéder à la configuration de l'installation. Une fois cette configuration faite, le champ initial de réception des actionneurs est rétabli.

L'invention sera mieux comprise par la description de deux exemples d'exécution.

Dans le dessin annexé :
la figure 1 représente schématiquement une installation dans laquelle la réduction du champ de transmission est obtenue par la réduction du gain des amplificateurs des récepteurs équipant les actionneurs ;
la figure 2 représente le schéma-bloc d'un actionneur de cette installation ;
la figure 3 représente schématiquement une installation dans laquelle la réduction du champ de transmission est obtenue par la réduction de la puissance des émetteurs;
La figure 4 représente le schéma-bloc d'un émetteur de télécommande et d'un actionneur de l'installation représentée à la figure 3.

L'installation représentée à la figure 1 comprend un groupe d'actionneurs dont on a représenté seulement deux actionneurs A1, A2. Ces actionneurs sont logés dans un caisson C1, C2 et animent des produits d'occultation PO1, PO2, tels que des volets roulants. Les actionneurs A1, A2 sont alimentés par le secteur par l'intermédiaire d'un sectionneur commun S. Les actionneurs sont commandables à distance au moyen d'au moins un émetteur de télécommande ET.

L'actionneur (figure 2) comprend un récepteur à gain variable R, une intelligence I, un générateur de signaux sonores GSS et une motorisation MOT. L'intelligence I comprend, de manière conventionnelle, un calculateur, des mémoires et des interfaces. L'intelligence I est donc capable d'enregistrer des instructions et des informations obtenues par apprentissage.

Initialement, tous les actionneurs sont identiques et télécommandables par tous les émetteurs de télécommande. Or, on désire que certains émetteurs de télécommande ne commandent que certains actionneurs. En outre, il est généralement nécessaire de régler chaque actionneur individuellement, en particulier en ce qui concerne l'arrêt automatique en position enroulée et déroulée du volet roulant. Il est donc nécessaire de créer une association individuelle entre chaque actionneur et certains émetteurs, voire par un seul émetteur.

On décrira ci-après deux exemples de configuration individuelle, c'est-à-dire d'association actionneur-émetteur, correspondant à deux manoeuvres particulières.

Dans le premier exemple, la manoeuvre particulière est une mise sous tension des actionneurs, alors que la mémoire des codes du récepteur est vide. La procédure d'association est la suivante :
réduction de la sensibilité du récepteur répéter
   Scruter l'interface de saisie de l'émetteur de télécommande
   au cas où
   *(ordre de la télécommande = tourner dans un premier sens)*
   *tourner dans un premier sens*
   *(ordre de la télécommande = tourner dan un second sens)*
   *tourner dans un second sens*
   *(ordre de la télécommande = permuter le premier*
   *sens avec le second)*
   *permuter le premier sens avec le second* (action particulière sur l'émetteur) apprendre l'identité sur l'émetteur
   fin de cas
   jusque (action particulière sur l'émetteur) état normal de la sensibilité du récepteur.

Si la manoeuvre particulière est une séquence de mise sous/hors tension, par exemple deux coupures de secteur consécutives, la procédure d'association est la suivante :
réduction de la sensibilité du récepteur attente d'un appui sur la touche dédiée de l'émetteur initialisation de la mémoire des codes d'émetteurs du récepteur
   répéter
   Scruter l'interface de saisie de l'émetteur de télécommande
   au cas où
   :(appui prolongé sur la touche dédiée de l'émetteur)
   répéter
   Scruter l'interface de saisie de l'émetteur de télécommande
   au cas où
   (ordre de la télécommande = tourner dans premier sens)
   tourner dans un premier sens
   (ordre de la télécommande = tourner dans second sens)
   tourner dans un second sens
   (ordre de la télécommande = permuter premier sens et second)
   permuter le premier sens avec le second (action particulière sur l'émetteur) apprendre l'identité de l'émetteur
   fin de cas
   jusque (appui bref sur la touche dédiée de l'émetteur)
   Initialisation de la mémoire des codes d'émetteurs du récepteur
   apprendre l'identité du récepteur
   fin de cas
   jusqu'à ((une minute écoulée) ou (appui de durée quelconque sur la touche dédiée))
   récepteur en sensibilité normale.

Le retour à l'état initial, c'est-à-dire à une sensibilité normale du récepteur, peut se faire soit automatiquement, soit par une action sur le boîtier de télécommande. Comme indiqué dans la seconde procédure, le retour à l'état initial peut se faire après l'écoulement d'un certain temps. Si l'actionneur est équipé d'un générateur de signaux sonores GSS, l'intelligence de l'actionneur pourra commander l'émission d'un signal sonore pour signifier que la procédure est terminée.

La réduction du champ de transmission entre les émetteurs et les actionneurs peut également être obtenue en réduisant la puissance des émetteurs de télécommande. Ce second mode d'exécution est illustré par les figures 3 et 4. A la figure 3, on retrouve les mêmes éléments qu'à la figure 1. Lorsque les émetteurs de télécommande ET sont à une certaine distance, normale, des actionneurs A1, A2 et que la puissance de ces émetteurs est réduite de telle sorte qu'un actionneur situé en dehors du champ P ne capte aucun signal, les émetteurs de télécommande sont sans influence sur des actionneurs. Il est alors nécessaire de rapprocher une télécommande ET d'un actionneur, par exemple A1, pour que cet actionneur capte les signaux émis par l'émetteur de télécommande.

Chaque émetteur de télécommande ET comprend une intelligence I' équipée d'un récepteur et un émetteur E comprenant un amplificateur à gain variable.

Chaque actionneur A comprend une intelligence I comprenant un émetteur/récepteur à gain fixe et, comme dans le premier cas, une motorisation MOT et un générateur de signaux sonores GSS.

Par une manoeuvre particulière, par exemple la première mise sous tension des actionneurs au moyen du sectionneur S, les actionneurs A émettent un signal reçu par les émetteurs de télécommande et interprétés par ceux-ci comme un ordre de réduire la puissance, c'est-à-dire la portée, de leur émetteur. L'émetteur de télécommande ET devant être associé avec un actionneur A est alors approché de cet actionneur, par exemple de l'actionneur A1 comme représenté à la figure 3, et l'utilisateur émet, au moyen de cette télécommande, une trame d'apprentissage et d'identification qui n'est reçue que par l'actionneur A1. Cet actionneur reçoit la trame et enregistre le code de l'émetteur. Cet émetteur, une fois reconnu par l'actionneur A1 reçoit un ordre d'émettre à nouveau à pleine puissance. L'association est alors terminée pour cette télécommande particulière, laquelle, en outre, n'est plus capable d'émettre de trame d'apprentissage, de telle sorte qu'elle ne risque pas d'être apprise par erreur par un autre actionneur.

Les autres télécommandes continuent d'émettre à puissance réduite, jusqu'à ce qu'elles soient associées à un actionneur par la procédure décrite.

Dans ce second mode d'exécution, une télécommande ne peut donc être associée qu'à un seul actionneur, alors que dans le premier mode d'exécution, une télécommande peut être associée à un nombre quelconque d'actionneurs.

## Revendications

1. Procédé de configuration individuelle des actionneurs d'un groupe d'actionneurs (A1, A2) disposés à distance les uns des autres, équipés chacun d'un récepteur et commandables chacun par au moins un émetteur de télécommande ET afin d'associer au moins un émetteur de télécommande avec au moins un actionneur, **caractérisé**
**en ce que**, par une manoeuvre particulière (S), on met d'abord tous les actionneurs en état de recevoir les seuls signaux émis dans un champ de transmission réduit (CP ; P),
on approche un émetteur d'un actionneur de manière à ce qu'il reçoive les signaux émis par ledit émetteur,
on envoie, au moyen de l'émetteur rapproché, un signal de configuration contenant une trame d'apprentissage et d'identification de l'émetteur,
l'actionneur rétablit le champ normal de transmission entre lui-même et l'émetteur rapproché à la fin de la procédure de configuration et,
on répète le procédé avec chaque actionneur et chaque télécommande.

2. Procédé selon la revendication 1, **caractérisé en ce que** la manoeuvre particulière a pour effet de réduire le gain des amplificateurs des récepteurs des actionneurs.

3. Procédé selon la revendication 1, **caractérisé en ce que** la manoeuvre particulière a pour effet de réduire la puissance d'émission de tous les émetteurs de télécommande par un signal émis par tous les actionneurs.

4. Procédé selon la revendication 3, **caractérisé en ce que** le rétablissement de la puissance normale d'émission des émetteurs de télécommande a pour effet d'empêcher les émetteurs de télécommande d'émettre à nouveau un signal de configuration.

5. Procédé selon l'une des revendications 1 à 4, **caractérisé en ce que** la manoeuvre particulière consiste en une première mise sous tension des actionneurs par un sectionneur général (S).

6. Procédé selon l'une des revendications 1 à 4, **caractérisé en ce que** la manoeuvre particulière consiste en une séquence de coupures de l'alimentation des actionneurs par un sectionneur général (S).

## Claims

1. A method for the individual configuration of the actuators in a group of actuators (A1, A2) arranged distantly one from another and each equipped with a receiver, each actuator being controllable by means of at least one remote control transmitter ET, in order to associate at least one remote control transmitter with at least one actuator, **characterised in that**
by means of a particular operation (S), all actuators are placed into a condition to receive only those signals which are transmitted within a reduced transmission area (CP; P),
a transmitter is moved approaching an actuator so that the latter will receive the signals transmit by said transmitter,
a configuration signal containing a learning and identification frame of the transmitter is transmitted by means of the approached transmitter,
the actuator restores the normal transmitting area between the actuator and the approached transmitter at the end of the configuration procedure, and
the method is repeated with each actuator and each remote control transmitter.

2. The method according to claim 1, **characterised in that** the particular operation causes a reduction in the gain of the amplifiers in the receivers of the actuators.

3. The method according to claim 1, **characterised in that** the particular operation causes a reduction in the transmitting power of all remote control transmitters through a signal transmitted from all actuators.

4. The method according to claim 3, **characterised in that** the restoration of the normal transmitting power of the remote control transmitters causes the hindrance of the remote control transmitters from newly transmitting a configuration signal.

5. The method according to any one of claims 1 to 4, **characterised in that** the particular operation consists in a first connection of the actuators to voltage by means of a general section switch (S).

6. The method according to any one of claims 1 to 4, **characterised in that** the particular operation consists in a sequence of interruptions of the power supply of the actuators by means of a general section switch (S).

## Patentansprüche

1. Verfahren zur individuellen Konfiguration der Stellglieder einer Gruppe von Stellgliedern (A1, A2), die im Abstand voneinander angeordnet sind und jeweils einen Empfänger aufweisen und über mindestens einen Sender einer Fernbedienung ET steuerbar sind, um mindestens einen Fernsteuerungssender mindestens einem Stellglied zuzuordnen,
**dadurch gekennzeichnet, dass** zunächst sämtliche Stellglieder mittels einer besonderen Betätigung (S) so gesteuert werden, dass sie ausschliesslich Signale empfangen, welche in einem eingeschränkten Übertragungsgebiet (CP; P) ausgestrahlt werden;
dass ein Sender einem Stellglied genähert wird, damit dieses die vom genannten Sender ausgestrahlten Signale empfängt;
dass mittels des angenäherten Senders ein Konfigurationssignal ausgesandt wird, welches ein Lern- und Identifikationsraster des Senders enthält;
dass das Stellglied am Ende der Konfiguration das normale Übertragungsgebiet zwischen dem Stellglied und dem angenäherten Sender wiederherstellt; und
dass das Verfahren mit jedem Stellglied und jeder Fernbedienung wiederholt wird.

2. Verfahren nach Anspruch 1, **dadurch gekennzeichnet, dass** die besondere Betätigung eine Verminderung des Verstärkungsfaktors der Verstärker der Stellglied-Empfänger bewirkt.

3. Verfahren nach Anspruch 1, **dadurch gekennzeichnet, dass** die besondere Betätigung eine Verminderung der Sendeleistung sämtlicher Fernsteuerungssender durch ein Signal bewirkt, welches von allen Stellgliedern ausgesandt wird.

4. Verfahren nach Anspruch 3, **dadurch gekennzeichnet, dass** die Wiederherstellung der normalen Sendeleistung der Fernsteuerungssender bewirkt, dass diese Fernsteuerungssender daran gehindert werden, ein Konfigurationssignal erneut auszusenden.

5. Verfahren nach einem der Ansprüche 1 bis 4, **dadurch gekennzeichnet, dass** die besondere Betätigung darin besteht, dass die Stellglieder über einen allgemeinen Trennschalter (S) erstmalig unter Spannung gesetzt werden.

6. Verfahren nach einem der Ansprüche 1 bis 4, **dadurch gekennzeichnet, dass** die besondere Betätigung darin besteht, dass die Stromversorgung der Stellglieder über einen allgemeinen Trennschalter (S) mehrmals abgeschaltet wird.
